# EUROPÄISCHE PATENTSCHRIFT

(11) **EP 2 132 096 B1**
(45) Veröffentlichungstag und Bekanntmachung des Hinweises auf die Patenterteilung: **22.02.2012**
(21) Anmeldenummer: 08716545.2
(22) Anmeldetag: 14.03.2008
(51) Int. Cl.: B65B 55/02, B65B 55/10

(54) **ANLAGE SOWIE VERFAHREN ZUM STERILEN VERPACKEN VON PRODUKTEN**
SYSTEM AND METHOD FOR THE STERILE PACKAGING OF PRODUCTS
INSTALLATION ET PROCEDE D'EMBALLAGE STERILE DE PRODUITS

(30) Priorität: 30.03.2007 DE 102007015754
(43) Veröffentlichungstag der Anmeldung: 16.12.2009
(73) Patentinhaber: KHS GmbH, 44143 Dortmund (DE)
(72) Erfinder: EHMER, Wilfried, 44227 Dortmund (DE)
(86) Internationale Anmeldenummer: PCT/EP2008/002050
(87) Internationale Veröffentlichungsnummer: WO 2008/119453

(56) Entgegenhaltungen:
- EP-A- 0 206 096
- EP-A- 0 312 022
- WO-A-03/003845
- WO-A-2005/120960
- FR-A- 2 818 615
- US-A- 3 783 581
- US-A1- 2005 123 435

## Beschreibung

Die Erfindung bezieht sich auf eine Anlage zum sterilen Verpacken von Produkten gemäß Oberbegriff Patentanspruch 1 sowie auf ein Verfahren zum sterilen Verpacken von Produkten gemäß Oberbegriff Patentanspruch 15.

In der Lebensmittel- und Getränkeindustrie sind Sterilisierungsvorrichtung und Sterilisierungsverfahren weithin bekannt. Die Technologie für feste, starre Behälter, wie Flaschen oder dergleichen, die einen monolithischen Körper darstellen, der mittels Blas- und/oder Tiefziehverfahren hergestellt wurde, ist sehr ausgereift. Die Oberflächen sind glatt und im Wesentlichen ohne schwer zugängliche Rillen, Falten oder dergleichen.

Bei flexiblen Verpackungsbeuteln hingegen besteht produktionsbedingt eine weniger glatte, Übergänge und Hinterschneidungen bildende Oberfläche. Zur Formgebung der Beutel müssen Knickkanten, Klebeflächen, Falzbereiche in Kauf genommen werden, durch welche enge und für Reinigungs- oder Sterilisierungsflüssigkeiten schwer zugängliche Bereiche, wie Rillen, Falten, Kanten und/oder dergleichen entstehen.

Für viele Flüssigkeiten und Produkte, die handelsüblich in flexible Beutel gefüllt werden, ist eine thermische Behandlung des gefüllten Beutels nicht gewünscht, da Qualitätseinbußen am Produkt die Folge einer thermischen Behandlung sind. Daher besteht ein großes Interesse an kaltaseptischen Abfüllungen. Neben bekannten Reinigungsschritten im Wasser, Dampf oder sterilisierenden Flüssigkeiten, ist im Bereich der industriellen Abfüllmaschinen für Getränke die Sterilisierung mit H₂O₂ sehr verbreitet. WO 05/120960 A1 offenbart ein derartiges aseptisches Form-, Füll- und Schließverfahren.

Auch wenn dieses System im Prinzip zuverlässig arbeitet, ist der Benetzungsgrad der zu sterilisierenden Oberfläche in möglichst kurzer Zeit limitiert und eine Erhöhung der Durchlaufgeschwindigkeit bei noch geringeren Keimzahlen ist mit derartigem System nicht oder nur mit unvertretbar hohem Aufwand erreichbar.

Es ist weiterhin bekannt, das Verpackungsausgangsmaterial bzw. das Folienmaterial, welches zur Herstellung von Verpackungsbeuteln verwendet wird, vor der Verarbeitung zu sterilisieren und die Fertigung der Beutel als solche in einem sterilen Raum oder Reinraum durchzuführen. In der GB 1,166,010 A wird vorgeschlagen, das Folienmaterial in einem ersten Schritt über eine Nassreinigungsstation zu führen, in welcher die Folie vorgereinigt wird, nachfolgend die so gereinigte Folie an einer UV-Lichtquelle vorbeizuführen, um die gewünschte Keimabtötung zu erreichen.

Vergleichbare Lösungen werden in DE 40 07 714 A1, DE 42 09 838 A1, DE 196 26 705 A1 oder WO 99/21593 A1 beschrieben, wobei hier die Vorreinigung im ersten Schritt auch mittels eines geeigneten Flüssigkeitsbades vorgenommen wird. Stromabwärts zu diesem ersten Behandlungsschritt wird die Folie in einem Schacht nach oben geführt, damit die Flüssigkeit ablaufen kann, wobei vor der UV-Lampe geeignete Abstreifer der anderen Trocknungsvorrichtungen angeordnet sind. Diese nasse, teils mechanische Reinigungsstufe ist erforderlich, um in einem ersten Schritt bereits eine nennenswerte Keimentfernung zu realisieren, da die alleinige UV-Bestrahlung gerade bei hohen Laufgeschwindigkeiten des Bandmaterials nicht ausreichend ist. Diese nasse, mechanische Behandlung der Folien ist aufwendig und stellt eine gegebenenfalls unvollständige Entfernung von Flüssigkeitsresten und Trocknung ebenfalls eine Produktverschlechterung dar. Auch führt eine UV-Bestrahlung in vielen Fällen, insbesondere auch bei Verpackungsbeuteln nicht zu dem gewünschten Sterilisierungsgrad, insbesondere auch dann, wenn derartige Beutel für die UV-Strahlung schwer oder nur unzulänglich zugängige Bereiche aufweisen und/oder aus einem für UV-Licht nicht durchlässigen oder nur schwer durchlässigen Material bestehen, beispielsweise aus einem mehrschichtigen Material mit einer oder mehreren Diffusionssperrschichten.

Bekannt ist weiterhin auch eine Vorrichtung zur Sterilisation von Produkten durch Hochdruckbehandlung, d.h. durch allseitige oder allflächige Beaufschlagung des Produktes mit hohem Druck z.B. mit einem Behandlungsdruck im Bereich von 4000 bar (EP 1 327 392 A1). Diese bekannte Vorrichtung, die im Wesentlichen aus einem verschließbaren und mit dem hohen Behandlungsdruck beaufschlagbaren Hochdruckbehälter besteht, ist bevorzugt für die Behandlung von Nahrungsmittelprodukten bestimmt.

Unter "Verpacken" ist im Sinne der vorliegenden Erfindung jede Art des Verpackens von Produkten in Packmitteln zu verstehen, insbesondere auch das Befüllen von Packmitteln, beispielsweise Beuteln mit einem Produkt und das anschließende Verschließen des gefüllten Packmittels.

"Packmittel" im Sinne der Erfindung sind Verpackungen unterschiedlichster Art und/oder Elemente von Verpackungen, wie z.B. Behälter, Verschlüsse oder Verschlusskappen, insbesondere aber Verpackungsbeutel und so genannte "Pouches".

"Verpackungsausgangsmaterial" ist im Sinne der Erfindung das für die Herstellung bzw. für das Formen der Packmittel verwendete Halbzeug, insbesondere Flachmaterial (Folien), speziell auch in aufgerollter Form.

"Keime" sind im Sinne der Erfindung sind Mikroorganismen jeglicher Art, wie Bakterien, Viren, Pilze usw.

Aufgabe der Erfindung ist es, eine Anlage aufzuzeigen, mit der ein Verpacken von Produkten unter Verwendung von Packmitteln mit hohem Sterilisationsgrad möglich ist. Zur Lösung dieser Aufgabe ist eine Anlage entsprechend dem Patentanspruch 1 ausgebildet. Ein Verfahren zum sterilen Verpacken von Produkten ist Gegenstand des Patentanspruchs 15.

Mit der erfindungsgemäßen Anlage wird ein hoher Sterilisationsgrad (extrem geringe verbleibende Keimzahl) für das verwendete Verpackungsausgangsmaterial oder Packmittel und damit für das hergestellte Produkt erreicht. Dies gilt insbesondere auch für solche Packmittel, wie z.B. Verpackungsbeutel, die für die üblichen Reinigungs- oder Sterilisationsverfahren und die dort verwendeten flüssigen und/öder gasförmigen Sterilisationsmedien und/oder für UV-Licht nicht oder nur schwer zugängliche Bereiche aufweisen.

Mit der erfindungsgemäßen Ausbildung wird eine komplette allflächige Sterilisation des jeweiligen Packmittels oder Verpackungsausgangsmaterials an allen Flächen, insbesondere auch bei Verpackungsbeuteln oder anderen dreidimensionalen bzw. voluminösen Packmitteln an allen Bereich der Innen- und Außenseite erreicht.

Weiterbildungen, Vorteile und Anwendungsmöglichkeiten der Erfindung ergeben sich aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren 1 und 2, die jeweils in vereinfachter prinzipieller Darstellung eine Sterilisierungsvorrichtung für Packmittel, zusammen mit Anlagen zum Verarbeiten dieser Packmittel zeigen, näher erläutert.

Die in der Figur 1 allgemein mit 1 bezeichnete Anlage dient zum sterilen Befüllen und Verschließen von Packmitteln in Form von Verpackungsbeuteln 2. Die beispielsweise aus einer ein- oder mehrlagigen Kunststofffolie hergestellten Verpackungsbeutel 2 werden der Anlage 1 bzw. einer Sterilisierungsvorrichtung 4 dieser Anlage über einen geeigneten äußeren Transporteur 3 z.B. als zusammenhängender Verpackungsbeutelstrang 2.1 zugeführt, in welchem die Verpackungsbeutel 2 über Materialabschnitte, z.B. auch über perforierte Materialabschnitte mit einander verbunden sind.

Die Sterilisierungsvorrichtung 4 ist Bestandteil einer Eingangsschleuse 5, die den sterilen Innenraum bzw. Reinraum 6 der Anlage 1 von der äußeren Umgebung trennt, und besteht im Wesentlichen aus einem zweiseitig verschließbaren Hochdruckbehälter 7, in der das Sterilisieren der Verpackungsbeutel 2 durch Behandlung mit hohem Druck erfolgt, d.h. mit einem Behandlungsdruck P beispielsweise im Bereich zwischen 3000 und 7000 bar erfolgt. Die Hochdruckbehälter 7 kann einen Innendurchmesser bis 500 mm und eine Länge im Bereich zwischen 3000 mm und 4000 mm besitzen. Ein üblicher Innendurchmesser liegt im Bereich von 300 bis 400 mm.

Für diese Druckbehandlung wird der geschlossene Innenraum 8 des Hochdruckbehälters 7 mit einem Druck übertragenden Medium (nachstehend auch "Druckmedium") gefüllt, welches sich zumindest bei dem Behandlungsdruck P im flüssigen Zustand befindet und den Innenraum 8 des Hochdruckbehälters 7 vollständig ausfüllt. Als Druckmedium eignet sich insbesondere ein steriles inkompressibles Medium, welches auch bei Umgebungsdruck einen flüssigen Zustand aufweist, beispielsweise steriles Wasser oder Reinwasser. Als Druckmedium eignen sich grundsätzlich auch sterile Gase, die bei dem Behandlungsdruck P einen flüssigen Zustand aufweisen, beispielsweise Luft, CO₂, Stickstoff oder Edelgase. Dabei ist das ein inertes Verhalten der Gase gegenüber den Verpackungsmitteln von entscheidender Bedeutung. Der große Vorteil der Verwendung von flüssigen Gasen besteht darin, dass Anhaftungen dieses Druckmediums in Folge der Druckabsenkung vollständig in den gasförmigen Zustand übergehen und somit die Verpackungsmaterialien trocken entnommen werden können, ohne dass ein gesonderter Trocknungsschritt erforderlich ist.

Durch das zumindest bei dem Behandlungsdruck flüssige, den Hochdruckbehälter 7 bzw. dessen Innenraum 8 vollständig ausfüllende Druckmedium ist die Druckbehandlung der Verpackungsbeutel 2 an allen Bereichen mit dem hohen Druck möglich. Das Druckmedium sowie der Behandlungsdruck werden durch einen Druckerzeuger oder Druckquelle 9 zur Verfügung gestellt.

Die Verpackungsbeutel 2 werden in der bei der Figur 1 dargestellten Ausführungsform jeweils als Gruppe bestehend aus mehreren Verpackungsbeuteln 2 in die an einer Aufgabestation 10 mit einer geeigneten Halte/Handlingvorrichtung eingebracht. Der Hochdruckbehälter 7 ist hierfür nur zur Außenseite der Anlage 1 geöffnet, zum Reinraum 6 hingegen verschlossen. Anschließend erfolgt bei vollständig geschlossenem Hochdruckbehälter 7 die Druckbehandlung, bei der durch den Behandlungsdruck P vorhandene Keime durch Zerstörung ihrer Zellstruktur abgetötet werden, und zwar in gleichem Maße an sämtlichen Flächen der Verpackungsbeutel 2, d.h. insbesondere an allen Innen- und Außenflächen, an allen Knickkanten, Klebeflächen, Falzbereichen und an allen anderen schwer zugänglichen Bereichen.

Zur Hochdruckbehandlung wird der Hochdruckbehälter 7 in ein nicht dargestelltes Joch eingespannt, um die auf die Verschlusselemente wirkenden Kräfte aufzunehmen. Hierzu sind im Wesentlichen zwei bekannte Varianten anwendbar. Entweder
a) der Hochdruckbehälter ist starr angeordnet und das Joch wird vor die Verschlusselemente geschwenkt oder
b)der Hochdruckbehälter 7 wird aus dem Joch und in die Förderstrecke gefahren, was idealerweise parallel zum Joch erfolgt.

Nach der Druckbehandlung und nach dem Entlasten des Hochdruckbehälters 7 wird dieser nur zum Reinraum 6 der Anlage 1 hin geöffnet und die sterilisierten Verpackungsbeutel 2 werden wiederum als Gruppe 2.1 an einer Entnahmestation 11 innerhalb des Reinraumes 6 mit einer geeigneten Halte/Handlingvorrichtung dem Hochdruckbehälter 7 entnommen und an einen dortigen anlageinternen Transporteur 12 übergeben, mit dem die Verpackungsbeutel 2 an die ebenfalls im sterilen Reinraum 6 angeordneten Befüllstationen 13 zum Befüllen und anschließend an die Verschließstationen 14 transportiert werden (Pfeil A). Die gefüllten und verschlossenen Verpackungsbeutel 2 verlassen die Anlage 1 dann über eine nicht dargestellte weitere Schleuse.

Nach dem Entnehmen der behandelten Verpackungsbeutel 2 aus dem Hochdruckbehälter 7 wird diese wiederum zum Reinraum 6 hin verschlossen und erst dann für die Aufnahme weiterer, zu behandelnder Verpackungsbeuteln 2 zur Umgebung bzw. zum Transporteur 3 hin geöffnet.

Um den erforderlichen Sterilisierungsgrad im Reinraum 6 der Anlage 1 zu gewährleisten, wird dieser Reinraum ständig mit einer sterilen Luft über Atmosphärendruck beaufschlagt, wie dies mit den Pfeilen 15 angedeutet ist. Die Entnahmestation 11 dient zugleich auch zum Trocknen der Verpackungsbeutel 2 nach der Druckbehandlung, d.h. zum entfernen von Resten des Druckmediums von diesen Beuteln, und zwar durch Behandlung mit einem sterilen Luft- oder Gasstrom, wie dies mit den Pfeilen 15 ebenfalls angedeutet ist.

Die Verpackungsbeutel 2 werden beispielsweise aus einer von einer Vorratsrolle abgezogenen Folie in einer in der Figur 1 nicht dargestellten Falt- und Formmaschine erzeugt.

Die Figur 2 zeigt in sehr vereinfachter Darstellung eine Anlage 1 a, bei der innerhalb des sterilen Reinraumes 6 die Bildung der Verpackungsbeutel 2 erfolgt, und zwar unter Verwendung einer zuvor sterilisierten Vorratsrolle 16 des für die Herstellung der Verpackungsbeutel 2 verwendeten Verpackungsausgangsmaterials, beispielsweise Folienmaterials. Die Anlage 1a weist wiederum eine Eingangsschleuse 5 auf, die wiederum von dem Hochdruckbehälter 7 gebildet ist, und zwar für die Sterilisation bzw. Druckbehandlung jeweils der gesamten Vorratsrolle 16. Diese wird bei zur Außenseite der Anlage 1 a geöffnetem Hochdruckbehälter 7 in den Innenraum dieses Behälters eingebracht. Anschließend wird der Hochdruckbehälter 7 verschlossen und es erfolgt die Druckbehandlung der gesamten Vorratsrolle 16 über das in den Hochdruckbehälter 7 eingebrachte und zumindest bei dem Druck P der Druckbehandlung flüssigen Druckmedium.

Die jeweilige Vorratsrolle 16 wird als Ganzes in den zur Umgebung geöffnete, zum Reinraum 6a der Anlage 1a geschlossenen Hochdruckbehälter 7 eingebracht und nach dem Schließen des Hochdruckbehälters unter Verwendung des Druckmediums durch Hochdruckbehandlung sterilisiert. Nach dieser Behandlung wird der entlastete Hochdruckbehälter 7 zum Reinraum 6 geöffnet und die Vorratsrolle 16 beispielsweise mit einem nicht dargestellten, ebenfalls im Reinraum 6 angeordneten Manipulator in eine dortige Vorlagevorrichtung 17 eingebracht. Von dieser wird dann im Betrieb der Anlage 1a das die Verpackungsbeutel 2 bildende Flachmaterial kontinuierlich abgezogen und in einer Falt- und Formstation 18, die ebenfalls im Reinraum 6 angeordnet ist, zu den Verpackungsbeuteln 2 geformt, deren Befüllen und Verschließen an den Befüll- und Verschließstationen 13 und 14 erfolgt und die die Anlage 1 a an einer weiteren, nicht dargestellten Schleuse verlassen.

Durch die Verwendung eines zumindest bei der Druckbehandlung inkompressiblen bzw. flüssigen Druckmediums, beispielsweise durch Verwendung von Reinwasser mit einer Temperatur im Bereich von 30 - 60°C besteht die Möglichkeit einer weitern Verbesserung des Behandlungsergebnisses und/oder eine wesentlichen Verkürzung der Behandlungsdauer.

Die Erfindung wurde voranstehend an Ausführungsbeispielen beschrieben. Es versteht sich, dass zahlreiche Änderungen sowie Abwandlungen möglich sind, ohne dass dadurch der der Erfindung zugrunde liegende Erfindungsgedanke verlassen wird.

So wurde die Erfindung vorstehend im Zusammenhang mit der Sterilisation von fertigen Verpackungsbeuteln 2 bzw. mit der Sterilisation von Vorratsrollen 16 des für die Herstellung derartiger Beutel verwendeten Flachmaterials beschrieben. Grundsätzlich ist die Sterilisationsvorrichtung 4 auch für das Sterilisieren von anderen Packmitteln verwendbar, beispielsweise für voluminöse Behälter, Kappen bzw. Behälterverschlüsse usw.

Die Verpackung kann dabei aus mehreren Teilen bestehen und Kappen oder eine jegliche Art von Verschlüssen, Ausgießer, Schulter etc. umfassen. Somit ist bei einer Variante des Verfahrens vorgesehen, dass das Verpackungsmaterial Formteile, wie Verschlusselemente, Ausgießer, Schulterelemente und dergleichen umfasst. Diese können alleinig oder gemeinsam mit dem sonstigen Verpackungsmaterial mittels des beschriebenen Verfahrens behandelt werden. In einem Verfahren bei welchem die unterschiedlichen Teile getrennt behandelt werden, ist es sinnvoll, für jede Gruppe von Teilen der Verpackung, insbesondere für Flachmaterial und Verschlüsse oder Schulterteile, separate Hochdruckbehälter vorzusehen und auch die Prozessparameter in geeigneter Weise den Materialien der jeweiligen Gruppe von Teilen der Verpackung anzupassen.

[0033] Bei einer Variante des Verfahrens werden nur die vorstehend genannten Formteile mittels eines Hochdruckschritts sterilisiert und das Flachmaterial oder der Beutel mittels eines thermischen und/oder chemischen Sterilisierungsverfahrens.

### Bezugszeichenliste

- 1, 1a: Anlage
- 2: Verpackungsbeutel
- 2.1: Strang aus einer Vielzahl von Verpackungsbeuteln 2
- 3: Transporteur
- 4: Sterilisationsvorrichtung
- 5: Eingangsschleuse
- 6: Reinraum der Anlage 1 bzw. 1a
- 7: Hochdruckbehälter
- 8: Innenraum des Hochdruckbehälters
- 9: Druckquelle für das Druckmedium
- 10: Aufgabestation
- 11: Entnahmestation
- 12: anlageninterner Transporteur
- 13: Befüllstation
- 14: Verschließstation
- 15: Strom aus steriler Luft
- 16: Vorratsrolle
- 17: Vorlegeeinheit
- 18: Falt- und Formstation
- A: Transportrichtung
- P: Behandlungsdruck

## Patentansprüche

1. Anlage zum sterilen Verpacken von Produkten in einem Packmittel, mit wenigstens einer Packstation (13, 14) in einem sterilen Raum, dem das jeweilige Packmittel (2) und/oder ein Verpackungsausgangsmaterial (16) über wenigstens eine Eingangsschleuse (5) mit Sterilisierungsvorrichtung (4) zugeführt werden, **dadurch gekennzeichnet, dass** die Sterilisierungsvorrichtung (4) für eine Sterilisation des Packmittels (2) und/oder des Verpackungsausgangsmaterials (16) durch eine Hochdruckbehandlung ausgebildet ist.

2. Anlage nach Anspruch 1, **dadurch gekennzeichnet, dass** die wenigstens eine Sterilisierungsvorrichtung (4) von einem verschließbaren Hochdruckbehälter (7) gebildet ist, in der das Packmittel (2) und/oder das Verpackungsausgangsmaterial (16) unter Verwendung eines flüssigen Behandlungs- oder Druckmediums mit dem Behandlungsdruck (P) behandelt wird.

3. Anlage nach Anspruch 1 oder 2, **dadurch gekennzeichnet, dass** das Druckmedium eine sterile Flüssigkeit, beispielsweise steriles Wasser oder Reinwasser ist.

4. Anlage nach Anspruch 1 oder 2, **dadurch gekennzeichnet, dass** das Druckmedium ein zumindest beim Behandlungsdruck (P) verflüssigtes gasförmiges Medium, beispielsweise Luft, Stickstoff, CO₂ oder Edelgas ist.

5. Anlage nach einem der vorhergehenden Ansprüche, **dadurch gekennzeichnet, dass** der Hochdruckbehälter (7) wenigstens eine erste verschließbare Öffnung zum Einbringen des zu behandelnden Packmittels (2) und/oder des zu behandelnden Verpackungsausgangsmaterials (16) an einer nicht sterilen Außenseite der Eingangsschleuse (5) aufweist.

6. Anlage nach einem der vorhergehenden Ansprüche, **dadurch gekennzeichnet, dass** der Hochdruckbehälter (7) wenigstens eine zweite verschließbare Öffnung zum Ausbringen des behandelten Packmittels (2) und/oder des behandelten Verpackungsausgangsmaterials (16) an der sterilen Seite der Eingangsschleuse (5) aufweist.

7. Anlage nach Anspruch 5 und 6, **gekennzeichnet durch** Steuermittel zum gegenläufigen Öffnen und Schließen der Öffnungen der Hochdruckbehälter (7).

8. Anlage nach einem der vorhergehenden Ansprüche, **dadurch gekennzeichnet, dass** das dem Reinraum (6) über die Eingangsschleuse (5) zugeführten Packmittel Verpackungsbeutel (2) sind.

9. Anlage nach einem der vorhergehenden Ansprüche, **dadurch gekennzeichnet, dass** das dem Reinraum (6) zugeführte Verpackungsausgangsmaterial (16) ein zu einer Rolle aufgewickeltes Flachmaterial ist.

10. Anlage nach einem der vorhergehenden Ansprüche, **dadurch gekennzeichnet, dass** im Reinraum (6) in Transportrichtung des Packmittels und/oder des Verpackungsausgangsmaterials (16) auf die Eingangsschleuse (5) bzw. auf die Sterilisierungsvorrichtung (4) folgend eine Station (11) zum Entfernen des Druckmediums vom Packmittel, beispielsweise eine Abblasstation vorgesehen ist.

11. Anlage nach einem der vorhergehenden Ansprüche, **dadurch gekennzeichnet, dass** der wenigstens eine Hochdruckbehälter (7, 7a) für eine Druckbehandlung mit einem Behandlungsdruck (P) im Bereich zwischen 3000 und 7000 bar ausgebildet ist.

12. Anlage nach einem der vorhergehenden Ansprüche, **dadurch gekennzeichnet, dass** im Reinraum (6) als Packstation wenigstens eine Befüllstation (13) mit Verschließstation (14) vorgesehen ist.

13. Anlage nach einem der vorhergehenden Ansprüche, **dadurch gekennzeichnet, dass** im Reinraum (6) wenigstens eine Vorlegeeinheit (17) zur Aufnahme einer über die Eingangsschleuse (5) zugeführten und sterilisierten Vorratsrolle (16) eines als Packmittel dienenden oder zur Herstellung des Packmittel (2) verwendeten Flachmaterials vorgesehen ist.

14. Anlage nach einem der vorhergehenden Ansprüche, **gekennzeichnet durch** wenigstens eine im Reinraum (6) angeordnete Falt- und Formstation (18) zum Formen des Packmittels (2) aus dem Verpackungsausgangsmaterial (16).

15. Verfahren zum sterilen Verpacken von Produkten in einem Reinraum (6) mit wenigstens einer mit einer Sterilisierungsvorrichtung (4) versehenen Eingangsschleuse (5), über die das beim Verpacken verwendete Packmittel und/oder das verwendete Verpackungsausgangsmaterial nach dem Sterilisieren in der Sterilisierungsvorrichtung (4) in den Reinraum (6) eingebracht wird, **dadurch gekennzeichnet, dass** das Sterilisieren des Verpackungsmittels (2) und/oder des Verpackungsausgangsmaterials (16) durch Hochdruckbeaufschlagung in einem Druckmedium erfolgt.

16. Verfahren nach Anspruch 15, **dadurch gekennzeichnet, dass** die Druckbehandlung bei einem Behandlungsdruck im Bereich zwischen 3000 bar und 7000 bar erfolgt.

17. Verfahren nach Anspruch 15 oder 16, **dadurch gekennzeichnet, dass** als Druckmedium ein flüssiges Medium, beispielsweise steriles Wasser oder Reinwasser verwendet wird.

18. Verfahren nach einem der vorhergehenden Ansprüche, **dadurch gekennzeichnet, dass** als Druckmedium ein zumindest bei dem Behandlungsdruck verflüssigtes Gas, beispielsweise Luft, CO₂, Stickstoff oder ein Edelgas verwendet wird.

19. Verfahren nach einem der vorhergehenden Ansprüche, **dadurch gekennzeichnet, dass** das Packmittel Beutel, beispielsweise aus einem Flachmaterial hergestellte Verpackungsbeutel ist.

20. Verfahren nach einem der vorhergehenden Ansprüche, **dadurch gekennzeichnet, dass** das Verpackungsausgangsmaterial ein Flachmaterial, vorzugsweise ein zu einer Rolle (16) aufgewickeltes Flachmaterial ist.

21. Verfahren nach einem der vorhergehenden Ansprüche, **dadurch gekennzeichnet, dass** die Behandlung in einem Hochdruckbehälter (7) durchgeführt wird.

22. Verfahren nach einem der vorhergehenden Ansprüche, **dadurch gekennzeichnet, dass** die Behandlung mit einem erwärmten Druckmedium durchgeführt wird.

23. Verfahren nach einem der vorhergehenden Ansprüche, **dadurch gekennzeichnet, dass** das Verpackungsmaterial Formteile, wie Verschlusselemente, Kappen, Deckel, Schraubverschlüsse, Ausgießer, Schulterelemente und dergleichen umfasst.

24. Verfahren nach einem der vorhergehenden Ansprüche, **dadurch gekennzeichnet, dass** nur eine Gruppe von Teilen der Verpackungsmaterialien mittels des beschriebenen Verfahrens behandelt werden.

25. Verfahren nach einem der vorhergehenden Ansprüche, **dadurch gekennzeichnet, dass** für unterschiedliche Gruppen von Teilen der Verpackung die Behandlung in separaten Hochdruckbehältern (7) durchgeführt wird.

26. Verfahren nach einem der vorhergehenden Ansprüche, **dadurch gekennzeichnet, dass** für unterschiedliche Gruppen von Teilen der Verpackung die Behandlung in Hochdruckbehältern (7) nicht für alle Gruppen von Teilen der Verpackung durchgeführt wird.

## Claims

1. System for the sterile packaging of products in a package, having at least one packing station (13, 14) in a sterile interior system chamber into which the packages (2) and/or a packaging source material (16) are fed through at least one sterilisation device (4) serving as a feed lock (5), **characterised in that** the sterilisation device (4) is designed for sterilising the package (2) and/or the packaging source material (16) by means of a high-pressure treatment.

2. System according to claim 1, **characterised in that** the at least one sterilisation device (4) is formed by a closable high-pressure container (7) in which the package (2) and/or the packaging source material (16) is treated using a liquid treatment medium or pressure medium having the treatment pressure (P).

3. System according to claim 1 or 2, **characterised in that** the pressure medium is a sterile liquid, for example sterile water or pure water.

4. System according to claim 1 or 2, **characterised in that** the pressure medium is a gaseous medium that is liquefied at least at the treatment pressure (P), for example air, nitrogen, CO₂ or a noble gas.

5. System according to any one of the preceding claims, **characterised in that** the high-pressure container (7) has at least one first closable opening for introducing the package (2) to be treated and/or the packaging source material (16) to be treated, on a non-sterile outside of the feed lock (5).

6. System according to any one of the preceding claims, **characterised in that** the high-pressure container (7) has at least one second closable opening for discharging the treated package (2) and/or the treated packaging source material (16) on the sterile side of the feed lock (5).

7. System according to claim 5 or 6, **characterised by** control means for the contra-rotating opening and closing of the openings of the high-pressure containers (7).

8. System according to any one of the preceding claims, **characterised in that** the packages fed to the clean room (6) via the feed lock (5) are packaging bags (2).

9. System according to any one of the preceding claims, **characterised in that** the packaging source material (16) fed to the clean room (6) is a flat material wrapped into a reel.

10. System according to any one of the preceding claims, **characterised in that**, in the clean room (6) in the transport direction of the package and/or of the packaging source material (16), following the feed lock (5) or the sterilisation device (4), a station (11) for removing the pressure medium from the package, for example a blow-off station, is provided.

11. System according to any one of the preceding claims, **characterised in that** the at least one high-pressure container (7, 7a) is designed for a pressure treatment at a treatment pressure (P) in the range between 3000 and 7000 bars.

12. System according to one of the preceding claims, **characterised in that**, in the clean room (6), at least one filling station (13) with capping station (14) is provided as a packing station.

13. System according to any one of the preceding claims, **characterised in that**, in the clean room (6), at least one presenting unit (17) is provided for accepting a supply reel (16) of a flat material serving as a package or used for producing the package (2), said reel being fed through the feed lock (5) and sterilised.

14. System according to any one of the preceding claims, **characterised by** at least one folding and forming station (18), arranged in the clean room (6), for forming the package (2) made of the packaging source material (16).

15. Method for the sterile packaging of products in a clean room (6) having at least one sterilisation device (4) serving as a feed lock (5), through which feed lock the package used during packaging and/or the packaging source material used, after sterilisation, is introduced into the sterilisation device (4) in the clean room (6), **characterised in that** the sterilisation of the package (2) and/or of the packaging source material (16) is performed by high-pressure application in a pressure medium.

16. Method according to claim 15, **characterised in that** the pressure treatment is performed at a treatment pressure in the range between 3000 bars and 7000 bars.

17. Method according to claim 15 or 16, **characterised in that** a liquid medium, for example sterile water or pure water, is used as a pressure medium.

18. Method according to any one of the preceding claims, **characterised in that** a gas liquefied at no less than the treatment pressure, for example air, CO₂, nitrogen or a noble gas, is used as a pressure medium.

19. Method according to any one of the preceding claims, **characterised in that** the packages are bags, for example packaging bags made of a flat material.

20. Method according to any one of the preceding claims, **characterised in that** the packaging source material is a flat material, preferably flat material wrapped into a reel (16).

21. Method according to any one of the preceding claims, **characterised in that** the treatment is performed in a high-pressure container (7).

22. Method according to any one of the preceding claims, **characterised in that** the treatment is performed with a heated pressure medium.

23. Method according to any one of the preceding claims, **characterised in that** the packaging material comprises mouldings such as capping elements, caps, lids, screw caps, pourers, shoulder elements and the like.

24. Method according to any one of the preceding claims, **characterised in that** only one group of parts of the packaging materials is treated by means of the method described.

25. Method according to any one of the preceding claims, **characterised in that**, for different groups of parts of the packaging, the treatment is performed in separate high-pressure containers (7).

26. Method according to any one of the preceding claims, **characterised in that**, for different groups of parts of the packaging, the treatment in high-pressure containers (7) is not performed for all groups of parts of the packaging.

## Revendications

1. Installation pour le conditionnement stérile de produits dans un emballage, comprenant au moins une station emballage (13, 14) dans un local stérile, auquel l'emballage (2) respectif et/ou un matériau de départ d'emballage (16) est/sont amené(s) au moyen d'un sas d'entrée (5) à un dispositif de stérilisation (4),
**caractérisée en ce que** le dispositif de stérilisation (4) est conçu pour une stérilisation de l'emballage (2) et/ou du matériau de départ d'emballage (16) par un traitement à haute pression.

2. Installation selon la revendication 1, **caractérisée en ce que** le au moins un dispositif de stérilisation (4) est formé par un réservoir à haute pression (7) pouvant être fermé, dans lequel l'emballage (2) et/ou le matériau de départ d'emballage (16) est traité en utilisant un fluide de traitement ou de pression liquide avec la pression de traitement (P).

3. Installation selon la revendication 1 ou 2, **caractérisée en ce que** le fluide de pression est un liquide stérile, par exemple de l'eau stérile ou de l'eau pure.

4. Installation selon la revendication 1 ou 2, **caractérisée en ce que** le fluide de pression est un fluide gazeux, liquéfié au moins à la pression de traitement (P), par exemple de l'air, de l'azote, de CO₂ ou un gaz rare.

5. Installation selon l'une des revendications précédentes, **caractérisée en ce que** le réservoir à haute pression (7) présente au moins une première ouverture pouvant être fermée pour l'introduction de l'emballage (2) à traiter et/ou du matériau de départ d'emballage (16) à traiter sur un côté extérieur non stérile du sas d'entrée (5).

6. Installation selon l'une des revendications précédentes, **caractérisée en ce que** le réservoir à haute pression (7) présente au moins une seconde ouverture pouvant être fermée pour la délivrance de l'emballage (2) traité et/ou du matériau de départ d'emballage (16) traité sur le côté stérile du sas d'entrée (5).

7. Installation selon les revendications 5 et 6, **caractérisée par** des moyens de commande pour l'ouverture et la fermeture opposées des ouvertures du réservoir à haute pression (7).

8. Installation selon l'une des revendications précédentes, **caractérisée en ce que** l'emballage amené au local stérile (6) par le sas d'entrée (5) est constitué par des sachets d'emballage (2).

9. Installation selon l'une des revendications précédentes, **caractérisée en ce que** le matériau de départ d'emballage (16) amené au local stérile (6) est un matériau plat enroulé en un rouleau.

10. Installation selon l'une des revendications précédentes, **caractérisée en ce que**, dans le local stérile (6), dans le sens de transport de l'emballage et/ou du matériau de départ d'emballage (16), à la suite du sas d'entrée (5) ou du dispositif de stérilisation (4), il est prévu une station (11) pour l'enlèvement du fluide de pression de l'emballage, par exemple une station de soufflage.

11. Installation selon l'une des revendications précédentes, **caractérisée en ce que** le au moins un réservoir à haute pression (7, 7a) est conçu pour un traitement sous pression avec une pression de traitement (P) dans la plage comprise entre 3000 et 7000 bars.

12. Installation selon l'une des revendications précédentes, **caractérisée en ce qu'**au moins une station de remplissage (13) avec station de fermeture (14) est prévue dans le local stérile (6) comme station d'emballage.

13. Installation selon l'une des revendications précédentes, **caractérisée en ce que**, dans le local stérile (6), il est prévu au moins une unité de remise (17) pour le logement d'un rouleau de réserve (16) amené par le sas d'entrée (5) et stérilisé, d'un matériau plat utilisé servant de matériau d'emballage ou utilisé pour la fabrication de l'emballage (2).

14. Installation selon l'une des revendications précédentes, **caractérisée par** au moins une station de pliage et de formage (18), disposée dans le local stérile (6), pour le formage de l'emballage (2) à partir du matériau de départ d'emballage (16).

15. Procédé pour le conditionnement stérile de produits dans un local stérile (6) comprenant au moins un sas d'entrée (5) doté d'un dispositif de stérilisation (4), par lequel l'emballage utilisé pour le conditionnement et/ou le matériau de départ d'emballage utilisé est introduit après la stérilisation dans le dispositif de stérilisation (4) dans le local stérile (6), **caractérisé en ce que** la stérilisation du matériau du moyen d'emballage (2) et/ou du matériau de départ d'emballage (16) s'effectue par alimentation en haute pression dans un fluide de pression.

16. Procédé selon la revendication 15, **caractérisé en ce que** le traitement par pression s'effectue avec une pression de traitement dans la plage comprise entre 3000 et 7000 bars.

17. Procédé selon la revendication 15 ou 16, **caractérisé en ce qu'**un fluide liquide, par exemple de l'eau stérile ou de l'eau pure, est utilisé comme fluide de pression.

18. Procédé selon l'une des revendications précédentes, **caractérisé en ce que** un gaz liquéfié au moins à la pression de traitement, par exemple de l'air, du CO₂, de l'azote ou un gaz rare est utilisé comme fluide de pression.

19. Procédé selon l'une des revendications précédentes, **caractérisé en ce que** l'emballage est un sachet, par exemple un sachet d'emballage fabriqué à base d'un matériau plat.

20. Procédé selon l'une des revendications précédentes, **caractérisé en ce que** le matériau de départ d'emballage est un matériau plat, de préférence un matériau plat enroulé pour former un rouleau (16).

21. Procédé selon l'une des revendications précédentes, **caractérisé en ce que** le traitement est effectué dans un réservoir de haute pression (7).

22. Procédé selon l'une des revendications précédentes, **caractérisé en ce que** le traitement est effectué avec un fluide de pression réchauffé.

23. Procédé selon l'une des revendications précédentes, **caractérisé en ce que** le matériau d'emballage comprend des pièces formées, telles que des éléments de fermeture, des capots, des couvercles, des fermetures à vis, des becs verseurs, des éléments d'épaulement, etc.

24. Procédé selon l'une des revendications précédentes, **caractérisé en ce que** seul un groupe de parties des matériaux d'emballage est traité au moyen du procédé décrit.

25. Procédé selon l'une des revendications précédentes, **caractérisé en ce que** le traitement dans des réservoirs de haute pression séparés (7) est effectué pour différents groupes de parties de l'emballage.

26. Procédé selon l'une des revendications précédentes, **caractérisé en ce que** pour différents groupes de parties de l'emballage, le traitement dans des réservoirs à haute pression séparés (7) n'est pas effectué pour tous les groupes de parties de l'emballage.
